# EUROPÄISCHE PATENTSCHRIFT

(11) **EP 0 980 194 B1**
(45) Veröffentlichungstag und Bekanntmachung des Hinweises auf die Patenterteilung: **14.09.2005**
(21) Anmeldenummer: 99113955.1
(22) Anmeldetag: 17.07.1999
(51) Int. Cl.: H05B 3/74, H05B 3/68, F24C 15/10

(54) **Halteanordnung für Strahlungsheizkörper bei einem Glaskeramik-Kochfeld**
Fixation device for radiations heating bodies in a glass-ceramic plate
Dispositif de fixation de corps irradiant des rayonnements chez une plaque vitro-céramique

(30) Priorität: 08.08.1998 DE 19835971
(43) Veröffentlichungstag der Anmeldung: 16.02.2000
(73) Patentinhaber: AEG Hausgeräte GmbH, 90429 Nürnberg (DE)
(72) Erfinder: Hosseini, Anganeh Beyouck, D-91757 Treuchtingen (DE); Echtler, Werner, 90763 Fürth (DE); Neukamm, Alwin, 91452 Wilhermsdorf (DE); Walter, Martin, 90766 Fürth (DE)

(56) Entgegenhaltungen:
- WO-A-98/41059
- DE-A- 3 037 965
- DE-U- 29 610 465
- US-A- 4 778 978

## Beschreibung

Die Erfindung betrifft eine Halteanordnung für Strahlungsheizkörper nach dem Oberbegriff des Patentanspruches 1.

Aus dem DE 296 10 465-U ist eine Halteanordnung der in Rede stehenden Art bekannt. Diese Halteanordnung für Strahlungsheizkörper besteht aus mehreren aus dem Wannenboden herausgebogenen Lappen zur Lagefixierung der Strahlungsheizkörper-Trägerschale zur jeweiligen Kochstelle und aus einem zentrisch zur Trägerschale wirkenden federnden Andrückelement zum Anpressen des Strahlungsheizkörpers gegen die Unterseite des Glaskeramik-Kochfeldes.

In der DE 30 37 965 A ist eine Kochmulde mit Glaskeramikplatte beschrieben, bei der Haltevorrichtungen jeweils eine als S-förmige Blattfeder ausgebildete Anpressfeder aufweisen, mit deren Hilfe eine Heizvorrichtung mit der Unterseite der Glaskeramikplatte in Berührung gehalten wird, wobei die Anpressfeder entweder am Muffelboden oder einem die Heizvorrichtung aufnehmenden Aufnahmekörper befestigt ist. Die DE 195 27 826 A1 zeigt eine Strahlungs-Kochstelleneinheit, bei der ein Begrenzungsteil eines Heizelementträgers so ausgebildet ist, dass darin Klammern aufgenommen werden können, die sich mit einem Abschnitt am Boden der Mulde abstützen.

Ausgehend von diesem Stand der Technik liegt der Erfindung die Aufgabe zugrunde, das Festlegen des Strahlungsheizkörpers in der Muldenwanne und das Andrücken des Strahlungsheizkörpers an das Glaskeramik-Kochfeld konstruktiv und montagemäßig zu vereinfachen und dabei gleichzeitig die Anzahl der dazu erforderlichten Elemente auf ein Minimum zu beschränken.

Die Lösung diese Aufgabe gemäß der Erfindung ist dem kennzeichnenden Teil des Patentanspruches 1 zu entnehmen.
Vorteilhafte weitere Ausgestaltungen des Gegenstandes der Erfindung sind in den Unteransprüchen angegeben.

Die Erfindung zeichnet sich dadurch aus, daß mit Hilfe von nur zwei universellen Federelementen sowohl die örtliche Fixierung des Strahlungsheizkörpers in der Muldenwanne als auch gleichzeitig das federnde Anpressen des Strahlungsheizkörpers an das Glaskeramik-Kochfeld erreicht wird.

Ein Ausführungsbeispiel der Erfindung ist in der Zeichnung dargestellt und wird anhand dieser nachfolgend näher beschrieben. Es zeigen:
- Fig. 1: einen Teilausschnitt aus einem Glaskeramik-Kochfeld im Schnitt,
- Fig. 2: in vergrößerter Einzeldarstellung ein Federelement zum Halten und Fixieren des Strahlungsheizkörpers für das Glaskeramik-Kochfeld,
- Fig.3: ein weiteres abgewandeltes Federelement für den genannten Zweck.

Das in Fig. 1 nur teilweise dargestellt Einbau-Kochfeld 1 hat eine Glaskeramik-Kochfläche 2 mit mehreren beheizten Kochstellen und eine gegen die Unterseite der Kochfläche gepreßte Heizeinheit 3 für jede der Kochstellen. Die Heizeinheit 3 besteht aus eine Trägerschale 4 aus Blech und einem Isolierkörper 5 mit eingelegtem Heizleiter 6 (Drahtwendel). Sämtliche zum Einbau-Kochfeld 1 gehörenden Trägerschalen 4 sind in einer Muldenwanne 7 eingesetzt und dort in Lage zur jeweiligen Kochstelle hin unverrückbar festgelegt. Zum Festlegen der Trägerschale 4 in der Muldenwanne 7 und zum Anpressen der Trägerschale 4 mit dem Heizleiter 6 gegen die Unterseite der Glaskeramik-Kochfläche 2 sind zwei spezielle Doppelfederelemente 8 vorgesehen, die jeweils an der Trägerschale 4 gegenüberliegend angeordnet sind. Diese Federelemente sind dabei einerseits in Eingriff mit der Trägerschale 4 gebracht und andererseits an der Muldenwanne 7 eingehängt oder dort verrastet, wie später näher erläutert wird. Auf diese Weise wird die Heizeinheit 3 sowohl in ihrer Lage zur zugehörigen Kochstelle in der Muldenwanne 7 unverschiebbar festgelegt als auch gleichzeitig federnd gegen die Unterseite der Glaskeramik-Kochfläche 2 gepreßt.

Das vorzugsweise einstückig ausgebildete Federelement 8 bzw. 8' gemäß Fig. 2 oder 3 besteht dabei zweckmäßig aus einem federnden omegaförmigen Teil 9 und einem doppelschenkeligen wippenden Federteil 10. Beide Federteile 9 und 10 sind durch eine waagrechte Stützplatte 11 voneinander getrennt, wobei der doppelschenkelige Federteil 10 in eine waagrechte Fußplatte 12 übergeht. Aus der waagrechten Stützplatte 11 ist ein mit dem Trägerschalenboden 4' und gegebenenfalls mit dem Isolierkörper in Steckeingriff bringbarer Lappen 13 herausgebogen. Der omegaförmige Teil 9 des Federelementes 8 ist in zwei Einhängeschenkel 14 mit entsprechenden Einhängeösen 15 aufgeteilt. In der Fußplatte 12 des Federelementes 8 ist ein mit dem Boden der Muldenwanne 7 zusammenwirkende Einhänge- oder Rastöse 16 ausgebildet. Für diesen Zweck ist im Muldenwannen-Boden ein in Eingriff mit der Rastöse 16 bringbares Gegenstück in Form eines ausgebogenen Lappens 17 oder dergleichen vorgesehen.

Wie die Fig. 1 zeigt, ist das Doppel-Federelement 8 mit seinen Einhängeschenkeln 14 und Einhängeösen 15 im Rand 18 der Muldenwanne 7 eingehängt, wobei die Trägerschale 4 auf der Feder-Stützplatte 11 abstützend aufliegt und der aus der Stützplatte 11 herausgebogene Lappen 13 den Trägerschalenboden 4' durchdringt und im Isolierkörper 5 endet. Mit seiner Fußplatte 16 ist das Doppel-Federelement 8, wie bereits ausgeführt, mit dem Wannenboden-Lappen 17 in Eingriff gebracht.

## Patentansprüche

1. Halteanordnung für Strahlungsheizkörper bei einem Glaskeramik-Kochfeld mit mehreren Kochstellen, wobei die Strahlungheizkörper (3) aus einer Trägerschale (4) mit Isolierkörper (5) und darin eingelegtem Heizleiter (6) bestehen und die Trägerschale (4) gegenüber der betreffenden Kochstelle in einer Muldenwanne (7) örtlich festgelegt und federnd gegen die Unterseite des Glaskeramik-Kochfeldes (1) gepreßt ist,
wobei zum Festlegen der Trägerschale (4) in der Muldenwanne (7) und zum Anpressen an die Unterseite des Glaskeramik-Kochfeldes (2) mindestens zwei Doppelfederelemente (8) vorgesehen sind, die einerseits in Eingriff mit der Trägerschale (4) bringbar und die andererseits am Boden der Muldenwanne (7) einhängbar oder verrastbar sind, **dadurch gekennzeichnet,**
- **dass** das Federelement (8, 8') aus einem federnden omegaförmigen Teil (9) und einem doppelschenkeligen Federteil (10) besteht und beide Federteile (9) und (10) durch eine waagrechte Stützplatte (11) voneinander betrennt sind und der doppelschenkelige Federteil (10) in eine waagerechte Fußplatte (12) übergeht,
wobei sich die Fußplatte (12) auf dem Boden der Muldenwanne (7) abstützt, die Trägerschale (4) abstützend auf der Stützplatte aufliegt und der omegaförmige Teil (9) in den Trägerschalenrand einhängbar ist.

2. Halteanordnung nach Anspruch 1, **dadurch gekennzeichnet, daß** die beiden Doppel-Federelemente (8) an der Trägerschale (4) jeweils gegenüberliegend angeordnet sind.

3. Halteanordnung nach Anspruch 1 oder 2, **dadurch gekennzeichnet, daß** die Doppel-Federelemente (8) im Trägerschalenrand (18) eingehängt und mittels eines der Trägerschalen-Einhängestelle gegenüberliegenden hochgestellten Lappens (13) im Trägerschalenboden (4') und gegebenenfalls im Isolierkörper (5) festgelegt sind.

4. Halteanordnung nach einem der Ansprüche 1 bis 3, **dadurch gekennzeichnet, daß** in der waagrechten Stützplatte (11) der in Eingriff mit der Trägerschale (4) und gegebenenfalls mit dem Isolierkörper (5) bringbare Lappen (13) herausgebogen ist.

5. Halteanordnung nach einem der Ansprüche 1 bis 3, **dadurch gekennzeichnet, daß** in der Fußplatte (12) des Federelementes (8, 8') eine mit dem Boden der Muldenwanne (7) zusammenwirkende Einhänge- oder Rastöse (16) ausgebildet ist.

6. Halteanordnung nach Anspruch 1 oder einem der folgenden, **dadurch gekennzeichnet, daß** das Doppel-Federelement (8, 8') einstückig ausgebildet ist.

7. Halteanordnung nach Anspruch 5, **dadurch gekennzeichnet, daß** im Boden der Muldenwanne (7) eine Rastöse (16) oder dergleichen zur Festlegung der Federfußplatte (12) ausgebildet ist.

## Claims

1. Mounting arrangement for radiant heaters in a glass ceramic cooking hob having plural hotplates, the radiant heaters (3) consisting of a support shell (4) having insulation bodies (5) and heat conductors (6) fitted therein, and the support shell (4) being fixed in location in a trough (7) with respect to the hotplate concerned and being resiliently pressed against the underside of the glass ceramic hob (1), wherein in order to fix the support shell (4) in the trough (7) and to press the same against the underside of the glass ceramic hob (2) at least two double spring elements (8) are provided, which on the one hand may be brought into engagement with the support shell (4) and on the other hand may be secured or locked to the base of the trough (7), **characterised in that**
- the spring element (8, 8') consists of a resilient omega-shaped part (9) and a double-armed spring part (10) and both spring parts (9) and (10) are separated from one another by a horizontal support plate (11) and the double-armed spring part (10) passes into a horizontal base plate (12),
- wherein the base plate (12) bears on the base of the trough (7), the support shell (4) rests supportingly on the support plate, and the omega-shaped part (9) may be secured in the support shell edge.

2. Mounting arrangement according to claim 1, **characterised in that** the two double spring elements (8) are disposed opposite one another on the support shell (4).

3. Mounting arrangement according to claim 1 or 2, **characterised in that** the double spring elements (8) are secured in the support shell edge (18) and are fixed in the support shell base (4') and optionally in the insulating body (5) by means of a raised tab (13) opposite the support shell securing point.

4. Mounting arrangement according to one of claims 1 to 3, **characterised in that** in the horizontal support plate (11) the tab which may be brought into engagement with the support shell (4) and optionally with the insulating body (5) is bowed out.

5. Mounting arrangement according to one of claims 1 to 3, **characterised in that** in the base plate (12) of the spring element (8, 8') a securing or locating eye (16) is formed which cooperates with the base of the trough (7).

6. Mounting arrangement according to claim 1 or one of the subsequent claims, **characterised in that** the double spring element (8, 8') is formed in one piece.

7. Mounting arrangement according to claim 5, **characterised in that** a locating eye (16) or the like is formed in the base of the trough (7) in order to fix the spring base plate (12).

## Revendications

1. Agencement de fixation pour des corps chauffants à rayonnement dans une plaque vitrocéramique avec plusieurs emplacements de cuisson, où les corps chauffants à rayonnement (3) sont constitués d'une coque de support (4) avec un corps isolant (5) et d'un conducteur chauffant (6) placé dans celui-ci, et la coque de support (4) est fixée localement par rapport à l'emplacement de cuisson concerné dans une cuvette (7) et est poussée élastiquement contre le côté inférieur de la plaque vitrocéramique (1), où pour la fixation de la coque de support (4) dans le creux (7) et pour l'application au côté inférieur de la plaque vitrocéramique (2), au moins deux éléments élastiques doubles (8) sont prévue qui peuvent être amenés, d'une part, en prise avec la coque de support (4) et qui peuvent être accrochés ou enclenchés, d'autre part, au fond de la cuvette en creux (7), **caractérisé**
- **en ce que** l'élément élastique (8, 8') est constitué d'une partie élastique (9) en forme d'oméga et d'une partie élastique (10) à branche double, et les deux parties élastiques (9) ou (10) sont séparées l'une de l'autre par une plaque d'appui horizontale (11) et la partie élastique à branche double (10) rejoint une plaque de base horizontale (12),
- où la plaque de base (12) s'appuie sur le fond de la cuvette en creux (7), la coque de support (4), en s'appuyant, repose sur la plaque d'appui, et la partie en forme d'oméga (9) peut être accrochée au bord de la coque de support.

2. Agencement de fixation selon la revendication 1, **caractérisé en ce que** les deux éléments élastiques doubles (8) sont dispoeés à la coque de support (4) respectivement en se faisant face.

3. Agencement de fixation selon la revendication 1 ou 2, **caractérisé en ce que** les éléments élastiques doubles (8) sont accrochés dans le bord (18) de la coque de support et sont fixés au moyen d'une languette (13) dressée en face de l'emplacement d'accrochage à la coque de support dans le fond de la coque de support (4') et le cas échéant dans le corps isolant (5).

4. Agencement de fixation selon l'une des revendications 1 à 3, **caractérisé en ce que** dans la plaque d'appui horizontale (11), la languette (13) pouvant être mise en prise avec la coque de support (4) et le cas échéant avec le corps isolant (5) est recourbée.

5. Agencement de fixation selon l'une des revendications 1 à 3, **caractérisé en ce qu'**un oeillet d'accrochage ou d'encliquetage (16) coopérant avec le fond de la cuvette en creux (7) est réalisé dans la plaque de base (12) de l'élément élastique (8, 8').

6. Agencement de fixation selon la revendication 1 ou selon l'une des suivantes, **caractérisé en ce que** l'élément élastique double (8, 8') est réalisé en une pièce.

7. Agencement de fixation selon la revendication 5, **caractérisé en ce qu'**un oeillet d'encliquetage (16) ou analogue pour la fixation de la plaque de base élastique (12) est réalisé dans le fond de la cuvette en creux (7).
